# EUROPÄISCHE PATENTSCHRIFT

(11) **EP 2 773 874 B1**
(45) Veröffentlichungstag und Bekanntmachung des Hinweises auf die Patenterteilung: **12.12.2018**
(21) Anmeldenummer: 12786824.8
(22) Anmeldetag: 29.10.2012
(51) Int. Cl.: F15B 1/10

(54) **HYDROSPEICHER IN FORM EINES BALGSPEICHERS**
HYDRAULIC ACCUMULATOR IN FORM OF A BELLOWS ACCUMULATOR
ACCUMULATEUR HYDRAULIQUE RÉALISÉ SOUS LA FORME D'UN ACCUMULATEUR À SOUFFLET

(30) Priorität: 05.11.2011 DE 102011117752
(43) Veröffentlichungstag der Anmeldung: 10.09.2014
(62) Teilanmeldung aus: 18195927.1
(73) Patentinhaber: Hydac Technology GmbH, 66280 Sulzbach/Saar (DE)
(72) Erfinder: WEBER, Norbert, 66280 Sulzbach/Saar (DE); BALTES, Herbert, 66679 Losheim (DE)
(74) Vertreter: Bartels und Partner, Patentanwälte
(86) Internationale Anmeldenummer: PCT/EP2012/004512
(87) Internationale Veröffentlichungsnummer: WO 2013/064233

(56) Entgegenhaltungen:
- EP-A2- 1 384 899
- DE-A1- 1 425 538
- DE-A1- 10 253 012
- DE-A1-102006 025 552
- GB-A- 603 363
- JP-U- 57 098 396

## Beschreibung

Die Erfindung betrifft einen Hydrospeicher mit den Merkmalen im Oberbegriff von Anspruch 1.

Hydrospeicher mit einem als bewegbares Trennelement dienenden Balg sind bekannt und finden auf verschiedenen technischen Gebieten Anwendung, beispielsweise bei hydraulischen Bremssystemen für Fahrzeuge und den verschiedensten industriellen Hydrauliksystemen. Die DE 10 2008 061 221 A1 zeigt beispielsweise einen Balgspeicher, bei dem als bewegliches Trennelement zwischen Gasseite und Fluidseite ein Metallbalg vorgesehen ist.

Balgspeicher zeichnen sich durch mehrere vorteilhafte Eigenschaften aus. So lassen sich durch Ausziehen und Zusammenziehen des Balges verhältnismäßig große Volumenänderungen der im Speichergehäuse befindlichen Medienräume realisieren. Auch sind als bewegliches Trennelement vorgesehene Metallbälge gegenüber den Wechselbelastungen, wie sie im Betrieb, insbesondere bei einem Einsatz als Pulsationsdämpfer, auftreten können, verhältnismäßig robust und weisen gute Dichteigenschaften ohne Diffusionsverluste auf. Diesen Eigenschaften steht jedoch entgegen, dass Metallbälge, die für den Einsatz bei Hydrospeichern in Frage kommen, verhältnismäßig teure Bauteile sind, so dass die Herstellung der Balgspeicher verhältnismäßig kostenintensiv ist.
Die DE 102 53 012 A1 offenbart einen Hydrospeicher in Form eines Balgspeichers, mit einem Speichergehäuse, in dem der eine vorgebbare Anzahl Falten aufweisende Balg ein bewegbares Trennelement zwischen Gasseite und Fluidseite bildet, wobei eine Distanzeinrichtung vorgesehen ist, die innerhalb des Speichergehäuses angeordnet und unter Bildung eines zusätzlichen Medienraumes mit dem Inneren des Balges in Fluidverbindung ist und an den Balg benachbart angrenzt, wobei die Distanzeinrichtung die Form eines Topfes besitzt, der mit seiner Öffnung an einem offenen Ende des Balges mit fluiddichter Verbindung angebracht ist. Im zusammengezogenen Zustand des Balges wird eine Gaskammer durch eine zylindrische Ausnehmung eines Kolbens und durch den Raum zwischen Kolben und Balg gebildet.
Weitere Hydrospeicher mit Distanzeinrichtungen, welche in einer Bewegungsrichtung eines Schließteils eines Balges einen Anschlag bilden, gehen aus der DE 1425538 A1, DE 10 2006 025 552 A1, der JP S57-98396 und der GB 603 363 hervor.
Im Hinblick hierauf stellt sich die Erfindung die Aufgabe, einen Balgspeicher zur Verfügung zu stellen, der rationell und kostengünstig herstellbar ist.
Erfindungsgemäß ist diese Aufgabe durch einen Balgspeicher gelöst, der die Merkmale des Patentanspruchs 1 in seiner Gesamtheit aufweist.
Eine wesentliche Besonderheit der Erfindung besteht demgemäß darin, dass durch die Wahl der Tiefe des Topfes ein Mindestvolumen der Gasseite vorgegeben ist, das bei zusammengezogenem Balg im Wesentlichen dem Volumen des Topfes entspricht, das Speichergehäuse als Rohrkörper ausgebildet ist, das Speichergehäuse am unteren und oberen offenen Rohrende jeweils ein Gehäuseabschlussteil in Form einer ebenen Platte aufweist, das am Speichergehäuse mittels eines Sprengrings gesichert und mittels eines Dichtelements gegenüber dem Speichergehäuse abgedichtet ist, das untere Gehäuseabschlussteil einen Fluidanschluss aufweist, der zu der im Innenraum des Speichergehäuses befindlichen Fluidseite führt, das obere Gehäuseabschlussteil einen Gas-Füllanschluss aufweist, der Topf am bewegbaren Ende des Balges angeordnet ist, dessen unbewegbares Ende am oberen Gehäuseabschlussteil festgelegt ist, und der Topf dünnwandig ausgebildet ist.
Es ist eine Distanzeinrichtung vorgesehen, die innerhalb des Speichergehäuses angeordnet ist und unter Bildung eines zusätzlichen Medienraumes mit dem Inneren des Balges in Fluidverbindung ist oder an den Balg benachbart angrenzt. Dadurch, dass mittels der Distanzeinrichtung zusätzlich zu dem Volumen des Arbeitsraumes, das das Innere des Balges bei dessen Arbeits- oder Hubbewegungen bildet und das von der Geometrie und der Anzahl der Balgverhalten abhängig ist, von der Distanzeinrichtung ein Zusatzvolumen zur Verfügung steht, lässt sich ein gewünschtes Gesamtvolumen der Arbeitsräume im Speichergehäuse durch einen kleiner dimensionierten Faltenbalg mit einer entsprechend geringeren Anzahl von Falten verwirklichen. Durch die Benutzung kleinerer Faltenbälge ergibt sich somit eine wesentliche Verringerung der Herstellungskosten. Ein weiterer Vorteil besteht darin, dass sich durch unterschiedliche Wahl der Größe des von der Distanzeinrichtung zur Verfügung gestellten Zusatzvolumens unterschiedliche Gesamtvolumina mit Bälgen jeweils gleicher Faltenzahl realisieren lassen. Durch die Möglichkeit der Benutzung gleichartiger Bälge für Hydrospeicher unterschiedlicher Spezifikationen eröffnet sich die Möglichkeit einer weiteren Kostenverringerung durch Benutzung von Bälgen, die einer Standardgröße entsprechen und somit in größeren Stückzahlen rationell und preisgünstig herstellbar sind.

Auf einfache Weise lässt sich durch eine entsprechend gewählte Tiefe des Topfes das gewünschte Zusatzvolumen zur Verfügung stellen.

Die Anordnung kann so getroffen sein, dass der Topf im Speichergehäuse axial unbeweglich gehalten ist und an seiner Öffnung die Festlegestelle für das unbewegbare Ende des Balges bildet.

Erfindungsgemäß ist jedoch der Topf als bewegbares Element am bewegbaren Ende des Balges angeordnet, dessen unbewegbares Ende in diesem Falle am oberen Gehäuseabschlussteil festgelegt ist.

In beiden Fällen kann mit besonderem Vorteil das Innere des Balges der Gasseite zugeordnet sein, dass also das Volumen des vom Topf gebildeten zusätzlichen Medienraumes zusammen mit dem Inneren des Balges das Volumen der Gasseite definiert, so dass für den Betrieb des Hydrospeichers ein entsprechend großes Volumen an Arbeitsgas zur Verfügung steht.

Bei nicht zur Erfindung gehörenden Ausführungsbeispielen mit axial unbewegbar angeordnetem Topf befindet sich dessen Boden an einem Ende des Speichergehäuses und weist einen Gas-Füllanschluss für ein Arbeitsgas auf.

Bei zur Erfindung gehörenden Ausführungsbeispielen, bei denen der Topf mit dem bewegbaren Ende des Balges in Verbindung ist, kann das unbewegbare Ende des Balges an dem sich an einem Ende des Speichergehäuses befindenden oberen Gehäuseteil festgelegt sein, an dem der Gas-Füllanschluss für Arbeitsgas vorgesehen ist.

Bei zur Erfindung gehörenden Ausführungsbeispielen kann an demjenigen Ende des Speichergehäuses, das dem den Gas-Füllanschluss aufweisenden Ende entgegengesetzt ist, das untere Gehäuseabschlussteil vorgesehen sein, das die sich an der Außenseite des Balges befindliche Fluidseite begrenzt und einen Fluidanschluss aufweist.

Mit besonderem Vorteil kann das untere Gehäuseabschlussteil einen Anschlag bilden, der Bewegungen des Balges auf einen Hub begrenzt, der einem vorgegebenen Maximalvolumen aus Volumen des Inneren des Balges und dem Zusatzvolumen des Topfes entspricht.
Nachstehend ist die Erfindung anhand von in der Zeichnung dargestellten Ausführungsbeispielen im Einzelnen erläutert. Es zeigen:
- Fig. 1: ein Ausführungsbeispiel eines nicht zur Erfindung gehörenden Hydrospeichers, halbseitig in Seitenansicht und halbseitig im Längsschnitt dargestellt;
- Fig. 2: eine der Fig. 1 entsprechende Darstellung eines nicht zur Erfindung gehörenden zweiten Ausführungsbeispiels;
- Fig. 3: in der Fig. 1 entsprechender Darstellung eine abgewandelte Ausführungsform eines nicht zur Erfindung gehörenden Ausführungsbeispiels; und
- Fig. 4: in der Fig. 2 entsprechender Darstellung eine abgewandelte Ausführungsform eines zur Erfindung gehörenden Ausführungsbeispiels.

Die in Fig. 1 und 2 dargestellten nicht zur Erfindung gehörenden Ausführungsbeispiele weisen ein Speichergehäuse 1 auf, das einen halbzylinderförmigen Innenraum aufweist und an dem in der Zeichnung obenliegenden Ende 3 bis auf eine zentrale Öffnung 5 geschlossen ist. Am unteren Ende 7 ist das Speichergehäuse 1 durch ein Gehäuseabschlussteil 9 geschlossen, das einen zentral gelegenen Fluidanschluss 11 aufweist, der zu der im Innenraum befindlichen Fluidseite 13 führt. Das Abschlussteil 9 ist durch einen Sprengring 15 gesichert und mittels eines Dichtelementes 17 gegenüber dem Speichergehäuse 1 abgedichtet. Das Gehäuseabschlussteil 9 hat die Form einer ebenen Platte, wobei an der dem Innenraum zugewandten Ebene ein elastomeres Ringelement 19 in einer Ringnut angeordnet ist, das über die Ebene des Abschlussteils 9 geringfügig vorsteht.

Als Trennelement zwischen der Fluidseite 13 und einer Gasseite 25 befindet sich im Innenraum des Speichergehäuses 1 ein metallischer Balg 21 mit einer vorgegeben Anzahl von Balgfalten 23, die in den Figuren nur teilweise beziffert sind. Der Balg 21 ist an dem in der Zeichnung obenliegenden Ende 27 offen und an seinem anderen, unteren Ende 29 geschlossen, wobei bei dem Ausführungsbeispiel von Fig. 1 ein Schließteil 31 in Form einer dünnen Platte vorgesehen ist, die sich an die letzte Balgfalte 23 am bewegbaren Ende 29 des Balges 21 anschließt. Bei dem Ausführungsbeispiel von Fig. 1 ist der Balg 21 mit seinem anderen, offenen Ende 27 mit einer Distanzeinrichtung verbunden, die die Form eines Topfes 33 hat, der im Speichergehäuse 1 axial unbewegbar festgelegt ist. Der Topf 33 ist am Rand 35 seiner Öffnung mit der letzten Falte 23 des Balges 21 verbunden, so dass der Innenraum des Topfes 33 mit dem Inneren des Balges 21 in Fluidverbindung ist und somit ein Zusatzvolumen zum Volumen des Balges 21 bildet. Gleichzeitig bildet der Öffnungsrand 35 des Topfes 33 die Festlegestelle für das unbewegbare Ende 27 des Balges 21. Der über ein Dichtelement 37 außenseitig gegenüber dem Speichergehäuse 1 abgedichtete Topf 33 weist am Topfboden einen Gas-Füllanschluss 39 auf, der über die Öffnung 5 des Speichergehäuses 1 zugänglich ist. Bei dem in Fig. 1 dargestellten Betriebszustand, bei dem auf der Gasseite 25 und damit innerhalb des Topfes 33 und im Inneren des Balges 21 ein Vorspanndruck herrscht und die Fluidseite 13 drucklos ist, bildet das Gehäuseabschlussteil 9 für das Schließteil 31 am bewegbaren Ende 29 des Balges 21 einen Anschlag zur Hubbegrenzung, wobei das am Abschlusssteil 9 befindliche Ringelement 19 eine nachgiebige Anlagestelle bildet.

Das Beispiel von Fig. 2 unterscheidet sich demgegenüber insofern, als das in der Figur obenliegende, unbewegliche offene Ende 27 nicht mit der Distanzeinrichtung verbunden ist, sondern an einem Gehäuseteil 41 festgelegt ist, das sich am oberen Ende 3 des Speichergehäuses 1 befindet und, wie der Topf 33 des ersten Ausführungsbeispiels, mittels eines Dichtelements 37 abgedichtet ist. In ähnlicher Weise wie bei dem Topf 33 des ersten Ausführungsbeispiels befindet sich auch im Gehäuseteil 41 im Zentralteil ein Gas-Füllanschluss 39, der über die Öffnung 5 zugänglich ist. Anders als beim Beispiel von Fig. 1 ist ein als Distanzeinrichtung dienender Topf 33 nicht am unbewegbaren Ende 27, sondern am bewegbaren Ende 29 des Balges angebracht, wobei der Topf 33, als mit dem Balg 21 bewegbares Bauelement, dünnwandig ausgebildet ist und mit seinem Topfboden 43 bei Maximalhub des Balges 21 zur Hubbegrenzung mit dem nachgiebigen Ringelement 19 des Gehäuseabschlussteils 9 in Anlage kommt.

Das nicht zur Erfindung gehörende Ausführungsbeispiel von Fig. 3 unterscheidet sich vom Beispiel von Fig. 1 lediglich insofern, als das Speichergehäuse 1 die Form eines Rohres besitzt, das vom unteren Ende 7 bis zum oberen Ende 3 innenseitig durchgehend ist. Während sich bei dem ersten Ausführungsbeispiel von Fig. 1 der das Zusatzvolumen des Balges 21 bildende Topf 33 an dem geschlossenen oberen Ende 3 des Speichergehäuses 1 abstützt, ist bei dem Beispiel von Fig. 3 der Topf 33 am oberen offenen Rohrende 3 des Speichergehäuses 1 mittels eines Sprengringes 61 gesichert.

Das zur Erfindung gehörende Beispiel von Fig. 4 entspricht dem Ausführungsbeispiel von Fig. 2, abgesehen davon, dass das Speichergehäuse 1 wiederum als Rohrkörper ausgebildet ist. Dementsprechend ist das mit dem unbewegbaren Ende 27 verbundene Gehäuseteil 41 am offenen Rohrende 3 des Speichergehäuses 1 mittels eines Sprengringes 61 axial gesichert.
Die Herstellung des Speichergehäuses 1 aus einem Rohrkörper ermöglicht eine besonders einfache, rationelle und kostengünstige Herstellung des Balgspeichers.

Wie ersichtlich, lassen sich mit Bälgen 21 mit der gleichen Anzahl von Balgfalten 23 erfindungsgemäße Hydrospeicher unterschiedlicher Spezifikationen gestalten, indem durch Wahl der Tiefe des jeweiligen Topfes 33 ein Mindestvolumen vorgegeben ist, das bei zusammengezogenem Balg 21 im Wesentlichen dem Volumen des Topfes 33 entspricht. Andererseits ist durch Wahl der axialen Länge des Speichergehäuses 1 das Maximalvolumen des anderen Medienraumes vorgegeben, das sich an der Außenseite des zusammengezogenen Balges 21 befindet.

Sofern die in den Figuren 1 bis 3 gezeigten Ausführungsbeispiele vom Gegenstand der Erfindung abweichende Merkmale zeigen, dienen diese zur Erläuterung der in Figur 4 gezeigten erfindungsgemäßen Lösung.

## Patentansprüche

1. Hydrospeicher in Form eines Balgspeichers, mit einem Speichergehäuse (1), in dem der eine vorgebbare Anzahl Falten (23) aufweisende Balg (21) ein bewegbares Trennelement zwischen Gasseite (25) und Fluidseite (13) bildet, wobei eine Distanzeinrichtung (33) vorgesehen ist, die innerhalb des Speichergehäuses (1) angeordnet und unter Bildung eines zusätzlichen Medienraumes mit dem Inneren des Balges (21) in Fluidverbindung ist und an den Balg (21) benachbart angrenzt, wobei die Distanzeinrichtung die Form eines Topfes (33) besitzt, der mit seiner Öffnung (35) an einem offenen Ende des Balges (21) mit fluiddichter Verbindung angebracht ist, wobei durch die Wahl der Tiefe des Topfes (33) ein Mindestvolumen der Gasseite (25) vorgegeben ist, das bei zusammengezogenem Balg (21) im Wesentlichen dem Volumen des Topfes (33) entspricht, wobei das Speichergehäuse (1) als Rohrkörper ausgebildet ist, **dadurch gekennzeichnet, dass**
- das Speichergehäuse (1) am unteren (7) und oberen (3) offenen Rohrende jeweils ein Gehäuseabschlussteil (9, 41) in Form einer ebenen Platte aufweist, das am Speichergehäuse (1) mittels eines Sprengrings (15, 61) gesichert und mittels eines Dichtelementes (17, 37) gegenüber dem Speichergehäuse (1) abgedichtet ist,
- das untere Gehäuseabschlussteil (9) einen Fluidanschluss (11) aufweist, der zu der im Innenraum des Speichergehäuses (1) befindlichen Fluidseite führt,
- das obere Gehäuseabschlussteil (41) einen Gas-Füllanschluss (39) aufweist,
- der Topf (33) am bewegbaren Ende (29) des Balges (21) angeordnet ist, dessen unbewegbares Ende (27) am oberen Gehäuseabschlussteil (41) festgelegt ist, und
- der Topf (33) dünnwandig ausgebildet ist.

2. Hydrospeicher nach Anspruch 1, **dadurch gekennzeichnet, dass** das unbewegbare Ende (27) des Balges (21) an dem sich an dem oberen Ende (3) des Speichergehäuses (1) befindenden oberen Gehäuseteil (41) festgelegt ist, an dem der Gas-Füllanschluss (39) für ein Arbeitsgas vorgesehen ist.

3. Hydrospeicher nach einem der vorstehenden Ansprüche, **dadurch gekennzeichnet, dass** an dem unteren Ende (7) des Speichergehäuses (1), das dem dem Gas-Füllanschluss (39) zugeordneten Ende (3) entgegengesetzt ist, das untere Gehäuseabschlussteil (9) vorgesehen ist, das die sich an der Außenseite des Balges (21) befindliche Fluidseite (13) begrenzt und den Fluidanschluss (11) aufweist.

4. Hydrospeicher nach einem der vorstehenden Ansprüche, **dadurch gekennzeichnet, dass** das untere Gehäuseabschlussteil (9) einen Anschlag bildet, der Bewegungen des Balges (21) auf einen Hub begrenzt, der einem vorgegebenen Maximalvolumen aus Volumen des Inneren des Balges (21) und dem Zusatzvolumen des Topfes (33) entspricht.

## Claims

1. A hydraulic accumulator in the form of a bellows accumulator, with an accumulator housing (1) in which the bellows (21) having a predefinable number of pleats (23) forms a movable separation element between gas side (25) and fluid side (13), wherein a spacer device (33) is provided which is arranged inside the accumulator housing (1) and is in fluid connection with the interior of the bellows (21), accompanied by the formation of an additional media space, and is adjacent to the bellows (21), wherein the spacer device has the form of a pot (33), which is attached on an open end of the bellows (21) with its opening (35), with a fluid-tight connection,
wherein, by choosing the depth of the pot (33), a minimum volume of the gas side (25) is predefined which, when the bellows (21) is contracted, corresponds substantially to the volume of the pot (33),
wherein the accumulator housing (1) is designed as tubular body, **characterised in that**
- the accumulator housing (1) has, at the bottom (7) and top (3) open tube end respectively, a housing end part (9, 41) in the form of a flat plate which is secured to the accumulator housing (1) by means of a snap ring (15, 61) and sealed vis-à-vis the accumulator housing (1) by means of a sealing element (17, 37),
- the bottom housing end part (9) has a fluid connection (11) which leads to the fluid side located in the interior of the accumulator housing (1),
- the top housing end part (41) has a gas filling connection (39),
- the pot (33) is arranged at the movable end (29) of the bellows (21), the immovable end (27) of which is secured on the top housing end part (41), and
- the pot (33) is designed thin-walled.

2. The hydraulic accumulator according to claim 1, **characterised in that** the immovable end (27) of the bellows (21) is secured on the top housing part (41) located on the top end (3) of the accumulator housing (1), on which the gas filling connection (39) for a working gas is provided.

3. The hydraulic accumulator according to one of the preceding claims, **characterised in that** the bottom housing end part (9) is provided on the bottom end (7) of the accumulator housing (1), which is opposite the end (3) assigned to the gas filling connection (39), which bottom housing end part has the fluid connection (11) and borders the fluid side (13) located on the outside of the bellows (21).

4. The hydraulic accumulator according to one of the preceding claims, **characterised in that** the bottom housing end part (9) forms a stop which limits the movements of the bellows (21) to a stroke which corresponds to a predefined maximum volume comprised of the volume of the interior of the bellows (21) plus the additional volume of the pot (33).

## Revendications

1. Accumulateur hydraulique, sous la forme d'un accumulateur à soufflet, comprenant une enveloppe (1) d'accumulateur, dans laquelle le soufflet (21), ayant un nombre, pouvant être donné à l'avance, de plis (23), forme un élément de séparation mobile entre le côté (25) de gaz et le côté (13) de fluide, dans lequel il est prévu un dispositif (33) de mise à distance, qui est disposé à l'intérieur de l'enveloppe (1) de l'accumulateur et qui, avec formation d'un espace supplémentaire pour des fluides, est en liaison fluidique avec l'intérieur du soufflet (21) et qui est voisin du soufflet (21), dans lequel le dispositif de mise à distance a la forme d'un pot (33), qui est mis en liaison, de manière étanche aux fluides, par son ouverture (35), à une extrémité ouverte du soufflet (21), dans lequel, par le choix de la profondeur du pot (33), il est prescrit un volume minimum du côté (25) de gaz, qui, lorsque le soufflet (21) est replié, correspond sensiblement au volume du pot (33),
dans lequel l'enveloppe (1) de l'accumulateur est constituée sous la forme d'un corps tubulaire,
**caractérisé en ce que**
- l'enveloppe (1) de l'accumulateur a, à l'extrémité du tube ouverte inférieure (7) et supérieure (3), respectivement une partie (9, 41) de fermeture de l'enveloppe sous la forme d'une plaque, qui est fixée à l'enveloppe (1) de l'accumulateur au moyen d'un jonc (15, 61) et qui est rendue étanche vis-à-vis de l'enveloppe (1) de l'accumulateur au moyen d'un élément (17, 37) d'étanchéité,
- la partie (9) inférieure de fermeture de l'enveloppe a un raccord (11) pour du fluide, qui conduit au côté de fluide se trouvant à l'intérieur de l'enveloppe (1) de l'accumulateur,
- la partie (41) supérieure de fermeture de l'enveloppe a un raccord (39) de remplissage de gaz,
- le pot (33) est monté à l'extrémité (29) mobile du soufflet (21), dont l'extrémité (27) immobile est fixée à la partie (41) supérieure de fermeture d'enveloppe,
- le pot (33) est à paroi mince.

2. Accumulateur hydraulique suivant la revendication 1, **caractérisé en ce que** l'extrémité (27) immobile du soufflet (21) est fixée à la partie (41) supérieure de l'enveloppe se trouvant à l'extrémité (3) supérieure de l'enveloppe (1) de l'accumulateur, partie (41) où est prévu le raccord (39) de remplissage de gaz pour un gaz de travail.

3. Accumulateur hydraulique suivant l'une des revendications précédentes, **caractérisé en ce que** l'extrémité (3), associée au raccord (39) de remplissage de gaz, est opposée à l'extrémité (7) inférieure de l'enveloppe (1) de l'accumulateur, **en ce qu'**il est prévu la partie (9) inférieure de fermeture d'enveloppe, qui limite le côté (13) de fluide se trouvant du côté extérieur du soufflet (2) et qui a le raccord (11) de fluide.

4. Accumulateur hydraulique suivant l'une des revendications précédentes, **caractérisé en ce que** la partie (9) inférieure de fermeture de l'enveloppe forme une butée, qui limite des déplacements du soufflet (21) à une course correspondant à un volume maximum donné à l'avance, composé du volume de l'intérieur du soufflet (21) et du volume supplémentaire du pot (33).
